# FASCICULE DE BREVET EUROPEEN

(11) **EP 2 550 216 B1**
(45) Date de publication et mention de la délivrance du brevet: **12.11.2014**
(21) Numéro de dépôt: 11713009.6
(22) Date de dépôt: 15.03.2011
(51) Int. Cl.: B65H 3/52, B65H 3/12, B65H 3/46

(54) **DISPOSITIF D'ALIMENTATION EN OBJETS PLATS ET MACHINE DE TRI POSTAL**
VORRICHTUNG ZUR FÖRDERUNG FLACHER OBJEKTE UND MASCHINE ZUM SORTIEREN VON POSTSENDUNGEN
DEVICE FOR FEEDING FLAT OBJECTS AND POSTAL SORTING MACHINE

(30) Priorité: 25.03.2010 FR 1052151
(43) Date de publication de la demande: 30.01.2013
(73) Titulaire: Solystic, 92220 Bagneux (FR)
(72) Inventeur: SAMAIN, Stéphane, F-26120 Chabeuil (FR); DAUVERGNE, Mickaël, F-26600 Mercurol (FR); AMBROISE, Stéphane, F-26600 Serves (FR)
(74) Mandataire: Prugneau, Philippe
(86) Numéro de dépôt international: PCT/FR2011/050517
(87) Numéro de publication internationale: WO 2011/117508

(56) Documents cités:
- EP-A1- 0 645 329
- EP-A1- 0 926 085
- EP-A1- 1 676 796
- GB-A- 949 594
- US-A- 3 126 200
- US-A- 3 258 262
- US-B1- 6 494 446

## Description

### Domaine technique

L'invention concerne un dispositif d'alimentation en objet plats, comprenant un magasin d'approvisionnement dans lequel des objets plats sont déplacés en pile sur chant selon une première direction de transfert, un moyen de séparation pour séparer un objet plat le plus en avant de la pile du reste de la pile et l'entraîner selon une seconde direction de transfert sensiblement perpendiculaire à la première direction de transfert, un moyen de dépilage qui prend en charge un objet plat en dépilage séparé de la pile pour l'amener selon ladite seconde direction de transfert jusqu'à une entrée d'un convoyeur et un moyen de retenue qui exerce sur l'objet plat en dépilage une force de retenue s'opposant à son déplacement en direction du convoyeur. L'invention concerne également une machine de tri postal comportant un tel dispositif d'alimentation.

### Technique antérieure

Au sens de l'invention, un objet plat désigne notamment, mais non exclusivement, un envoi postal. Les envois postaux, susceptibles d'être dépilés grâce au dispositif d'alimentation de l'invention, peuvent présenter des dimensions variables, mais également des caractéristiques mécaniques variables, en particulier en ce qui concerne leur rigidité. Cet envoi postal peut être, entre autres, une lettre simple, un magazine, une enveloppe avec ou sans fenêtre, un journal, ou encore un catalogue présenté dans une enveloppe en matière plastique ou en papier, avec ou sans soufflet.

Un tel dispositif d'alimentation, destiné tout particulièrement à une machine de tri postal, est déjà connu du brevet EP-0645330. Dans ce dispositif d'alimentation connu, le moyen de dépilage amène les objets plats dans le convoyeur avec un écart ou un pas prédéfini, par exemple un écart constant entre le front avant de deux objets plats adjacents ou encore un pas constant entre le front arrière et le front avant de deux objets plats adjacents. Dans ce dispositif d'alimentation connu, le moyen de séparation et le moyen de dépilage sont confondus et l'envoi en cours de dépilage subit la pression du reste de la pile d'envois postaux présents dans le magasin d'approvisionnement, ce qui peut occasionner des bourrages et des phénomènes de prises multiples. Un moyen de retenue dit "anti prises doubles" peut être prévu pour éviter en partie ces inconvénients. Celui-ci ne peut être placé qu'en aval du moyen de dépilage selon ladite seconde direction de transfert comme divulgué dans le brevet EP 09 26085 du fait que le moyen de dépilage fait face au magasin d'approvisionnement. Toutefois, en aval du moyen de dépilage, les envois postaux sont déjà entraînés à haute vitesse, c'est-à-dire à la vitesse de convoyage des envois postaux dans le convoyeur, ce qui rend difficile une séparation des plis en prises multiples et peut occasionner un endommagement des envois postaux les plus fragiles du fait qu'il s'exerce sur ces envois des forces de cisaillement.

Le brevet US 6,494,446 décrit un dispositif d'alimentation d'objets plats comprenant un magasin d'approvisionnement dans lequel des objets plats sont déplacés en pile sur chant selon une première direction de transfert. Un moyen de séparation sépare l'objet plat le plus en avant de la pile du reste de la pile et l'entraîne selon une seconde direction de transfert sensiblement perpendiculaire à la première direction de transfert, un moyen de dépilage couplé à une aspiration en continue et prenant en charge un objet plat séparé de la pile pour l'amener selon la seconde direction de transfert jusqu'à l'entrée d'un convoyeur. Ce dispositif d'alimentation comporte en outre des moyens de mesure de l'épaisseur de l'objet après séparation et un moyen de retenue qui exerce sur l'objet plat en dépilage une force de retenue s'opposant à son déplacement en direction du convoyeur, la position du moyen de retenue étant réglable par rapport au moyen de dépilage et asservie en fonction de l'épaisseur de l'objet plat mesurée. Le moyen de dépilage est décalé et séparé, selon la seconde direction de transfert, du moyen de séparation et le moyen de retenue est prévu face au moyen de dépilage.

Par ailleurs, le brevet US 3,258,262 décrit un dispositif d'alimentation d'objets plats dans lequel les fonctions de séparation et de dépilage sont regroupées. Ce dispositif comporte notamment une courroie, aspirante de manière continue et apte à entraîner les objets plats pour les dépiler. Des lames de retenues souples et traversées par un canal d'aspiration sont prévues en regard de la courroie aspirante. Ces lames de retenues permettent de retenir un second objet, empilé sur un premier objet, le temps que la courroie aspirante entraine le premier objet et que la zone d'aspiration correspondante soit dégagée.

De plus, les brevets EP 0 660 797 et EP 703 868 divulguent un dispositif de mise en chevauchement ou tuileur pour placer dans une configuration de chevauchement des objets plats entre un magasin d'approvisionnement en objets plats disposés en pile sur chant et un dispositif de dépilage. Ce dispositif de mise en chevauchement comprend principalement des rouleaux coniques orientés pour appliquer aux objets plats les plus en avant de la pile une accélération progressive qui tend à les décaler les uns par rapport aux autres selon ladite direction de transfert. Un tel dispositif permet de réduire le phénomène de prises multiples sans toutefois complètement l'éliminer.

Enfin, le brevet GB 949,594 décrit un dispositif d'alimentation d'objets plats comportant un moyen de dépilage pourvu d'un bras pivotant aspirant prévu en regard de la courroie d'entrainement pour dépiler les objets superposés. Le brevet US 3,126,200, décrit un dispositif d'alimentation d'objets plats, sensiblement similaire au précédent et dont le moyen de dépilage comporte un bras pivotant aspirant dont le sabot vient en regard de la courroie aspirante pour dépiler les objets superposés. La publication EP 1 676 796, décrit un dispositif d'alimentation d'objets plats comportant notamment un alignement de rouleaux coniques permettant le déplacement des objets après dépilage.

Ces dispositifs ne permettent toutefois pas de s'affranchir de manière fiable des phénomènes de prises multiples.

### Exposé de l'invention

Le but de l'invention est de proposer un dispositif d'alimentation en objets plats, notamment des envois postaux, permettant d'améliorer encore plus la qualité du dépilage en supprimant encore mieux les phénomènes de prises multiples.

A cet effet, l'invention a pour objet un dispositif d'alimentation en objet plats, selon la revendication 1.

Le moyen de retenue est de préférence agencé pour exercer la force de retenue de manière discontinue renforçant ainsi l'efficacité du dépilage.

Selon encore une particularité de l'invention, le bruit généré par les buses d'aspiration et les vannes commandées électriquement du moyen de dépilage et du ou des moyens de retenue peut être considérablement atténué en couvrant ces buses et vannes avec un capot d'insonorisation. Un espace ouvert est laissé libre au niveau du magasin d'approvisionnement pour permettre l'intervention d'un opérateur machine à cet endroit de la machine.

L'invention a également pour objet une machine de tri postal, comprenant un dispositif d'alimentation en objets plats tels que décrit précédemment.

### Présentation sommaire des dessins

Un exemple de réalisation de l'invention est maintenant décrit plus en détail et illustré sur les dessins.

La figure 1 illustre de façon schématique un dispositif d'alimentation selon l'invention vu de dessus.

### Description des modes de réalisation

Sur la figure 1, on a représenté très schématiquement un dispositif d'alimentation en envois postaux selon l'invention destiné tout particulièrement à une machine de tri postal.

Ce dispositif d'alimentation comprend un magasin d'approvisionnement 1 dans lequel des envois postaux P alignés contre une rive de taquage 2 sont stockés en pile sur chant en vue d'être dépilés. Les envois P sont donc représentés sur la figure 1 sur chant vus de dessus.

La sole du magasin 1 sur laquelle reposent sur chant les envois postaux peut être une bande motorisée qui déplace la pile d'envois selon la direction de transfert A vers l'avant du magasin d'approvisionnement. Une palette mobile (non représentée) selon la direction A motorisée ou non peut être aussi prévue pour maintenir l'arrière de la pile.

A l'avant du magasin d'approvisionnement, il est prévu un moyen de transfert 3 qui fait donc face à l'avant de la pile d'envois postaux. Celui-ci a pour fonction de séparer l'envoi postal le plus en avant de la pile du reste de la pile et de le déplacer sur chant selon une seconde direction de transfert indiquée par B sur la figure 1. La direction B est sensiblement perpendiculaire à la direction A.

Le moyen de transfert 3 comprend ici une bande perforée 4 motorisée qui est déplacée selon la direction B le long d'une tôle verticale 5 et qui coopère avec une ou plusieurs buses d'aspiration 6 lesquelles exercent une force d'attraction à travers la bande 4 tendant à plaquer l'envoi le plus en avant de la pile contre la bande 4. L'action combinée de la bande 4 et des buses 6 sépare cet envoi le plus en avant de la pile du reste de la pile et le déplace selon la direction B à faible vitesse, de l'ordre de 0,5 m/s.

Sur la figure 1, on a représenté avec le moyen de transfert 3 une série de rouleaux coniques 7 placés en ligne à l'avant du magasin d'approvisionnement 1, lesquels avec le jeu d'un volet mobile 8 servent à réaliser un tuilage c'est-à-dire à placer plusieurs envois postaux situés à l'avant de la pile dans une position de chevauchement. Les rouleaux coniques 7 sont orientés pour appliquer aux envois à l'avant de la pile une vitesse tangentielle progressive selon la direction A ce qui fait que l'envoi le plus en avant de la pile qui est séparé de la pile se trouve en avance selon la direction B par rapport à l'envoi qui le succède dans la pile et ainsi de suite pour les envois successifs en dépilage. Les rouleaux coniques 7 peuvent être placés en ligne dans un renfoncement ou une chute (non représentée) contribuant à une meilleure séparation (par un effet d'aération) de ces envois à l'avant de la pile.

Le volet mobile 8 est disposé adjacent au magasin d'alimentation et en aval de celui-ci selon la direction B. Il est articlé en rotation et définit avec la tôle verticale 5 qui s'étend selon la direction B une sorte de cône d'alimentation plus ou moins fermé laissant passer plus ou moins d'envois postaux en même temps. Au repos, Le volet 8 ferme le cône d'alimentation sous l'action d'un ressort de rappel non représenté. Les envois postaux déplacés sous l'action de la bande 4 viennent donc pousser le volet 8 pour franchir le cône d'approvisionnement ce qui tend encore par un effet de laminage à séparer les éventuels envois postaux en superposition (prises multiples). En pratique, l'ouverture maximale du cône d'alimentation définie entre le volet 8 et la tôle 5 peut aller à 20mm pour une épaisseur maximale des envois de l'ordre de 10mm. Un capteur peut être prévu pour détecter la position angulaire du volet mobile et commander la marche ou l'arrêt de la motorisation de la bande 4 quand le volet occupe ou quitte sa position d'ouverture maximale.

Comme visible sur la figure 1, en aval du cône d'alimentation, les envois sont pris en charge par une section de convoyeur à bande 9 qui déplace les envois sur chant par friction sur une face. La longueur de cette section de convoyeur à bande 9 est suffisamment longue et au moins égale à la longueur maximale d'un envoi postal. Dans cette section du convoyeur 9, les envois sont placés approximativement en chevauchement régulier l'un par rapport au suivant (selon donc une disposition tuilée) et se déplacent ainsi selon la direction B vers le dispositif de dépilage 10, l'espace entre les fronts avant de deux envois consécutifs pouvant être de l'ordre de 5 à 30 mm.

Selon l'invention, le dispositif de dépilage 10 proprement dit est placé en aval de la section de convoyeur 9 selon la direction B. Le dispositif de dépilage 10 est donc décalé selon la direction B du moyen de transfert 3 et donc du magasin d'approvisionnement et est séparé de ceux-ci par la section de convoyage 9. Le dépileur 10 comprend ici une bande perforée 11 déplacée à haute vitesse de l'ordre de 2,5 m/s qui coopère avec deux buses d'aspiration 12 alimentées à travers des électrovannes. Comme visible sur la figure 1, les deux buses d'aspiration 12 sont alignées selon la direction B et font face respectivement à deux autres buses d'aspiration 13 qui font partie d'un dispositif de retenue empêchant le phénomène de prises multiples. Plus particulièrement, les deux buses d'aspiration 12 exercent sur une face d'un envoi P' faisant face à la bande 11 une force d'attraction FA orientée perpendiculairement à la direction B pour le plaquer contre la bande 11. Les deux autres buses d'aspiration 13 alimentées à travers des électrovannes exercent sur l'autre face de l'envoi une autre force d'attraction FR orientée perpendiculairement à la direction B mais de sens opposé à la force exercée par les buses 12, la force exercée par les buses 13 tendant à s'opposer au déplacement de l'envoi selon la direction B. La force d'attraction exercée par les buses 13 est inférieure à celle exercée par les buses 12 come cela est connu dans l'état de la technique.

Deux capteurs de passage 14 sont placés respectivement l'un entre les deux buses 12 selon la direction B et l'autre en aval de la buse 12 la plus en aval selon la direction B, pour commander les électrovannes des buses 12 et 13. En pratique, quand le passage de l'envoi P' entrant dans le dépileur 10 est détecté par un premier capteur 14, les buses 12 et 13 en opposition les plus en amont selon la direction B sont actionnées pour aspirer ce qui fait qu'elles exercent en même temps les deux forces opposées FA et FR qui sont coaxiales. Si l'envoi P' dans le dépileur est en prise double par exemple avec un autre envoi, l'envoi P' qui est plaqué contre la bande 11 continue son déplacement selon la direction B tandis que l'autre envoi en superposition est retenu par la buse 13. Quand le passage de l'envoi P' est détecté par l'autre capteur 14, les buses 12 et 13 en opposition les plus en aval selon la direction B sont actionnées tandis que l'aspiration de la buse 12 la plus en amont est stoppée. L'envoi P' est donc encore déplacé à haute vitesse selon la direction B pour être amené jusqu'à l'entrée 15 d'un convoyeur série 16 dans lequel les envois sont déplacés à haute vitesse en série sur chant avec un écart constant entre fronts avants par exemple. L'entrée 15 du convoyeur est ici un point de pincement constitué par deux roues déformables disposées en opposition. Quand l'envoi P' est sorti du dépileur, ce qui peut être détecté par un autre capteur de passage, la buse 12 la plus en amont est de nouveau actionnée pour prendre en charge l'autre envoi qui était en prise double avec l'envoi P' et le processus d'actionnement des buses 12 et 13 est répété comme indiqué plus haut pour les envois successifs.

La disposition relative des buses 13 par rapport aux buses 12 selon l'invention rend plus efficace la séparation d'envois en prise multiple du fait que le moyen de retenue intervient dès le début de la mise en accélération à haute vitesse des envois en dépilage. En outre cette disposition en face à face des buses 12 et des buses 13 permet d'éviter les effets de cisaillement sur les envois lesquels provoquent des bourrages.

Selon l'invention, on peut prévoir de recouvrir par un capot d'insonorisation 17 les organes du dépileur 10 et plus particulièrement les organes bruyants tels que les buses 12 avec leurs électrovannes mais aussi les buses 13 avec leurs électrovannes pour conférer au dispositif d'alimentation un confort d'utilisation supplémentaire.

Le dispositif d'alimentation selon l'invention peut s'appliquer à des objets plats autres que les envois postaux, par exemple aux chèques et aux billets de banque.

## Revendications

1. Dispositif d'alimentation en objets plats, comprenant un magasin d'approvisionnement (1) dans lequel des objets plats sont déplacés en pile sur chant selon une première direction de transfert (A), un moyen de séparation (3) pour séparer un objet plat le plus en avant de la pile du reste de la pile et l'entraîner selon une seconde direction de transfert (B) sensiblement perpendiculaire à la première direction de transfert (A), un moyen de dépilage (10) qui prend en charge un objet plat en dépilage séparé de la pile pour l'amener selon ladite seconde direction de transfert (B) jusqu'à une entrée d'un convoyeur et un moyen de retenue (13) qui exerce sur l'objet plat en dépilage une force de retenue (FR) s'opposant à son déplacement en direction du convoyeur, **caractérisé**
**en ce que** ledit moyen de séparation (3) comporte des rouleaux coniques (7) placés en ligne à l'avant du magasin d'approvisionnement (1) lesquels avec le jeu d'un volet mobile (8) servent à réaliser un tuilage, et une bande perforée (4) motorisée déplacée selon ladite seconde direction de transfert (B) le long d'une tôle verticale (5) et qui coopère avec une ou plusieurs buses d'aspiration (6) pour déplacer lesdits objets plats selon ladite seconde direction de transfert (B) à faible vitesse,
**en ce que** ledit moyen de dépilage (10) est séparé selon ladite seconde direction de transfert (B) dudit moyen de séparation (3) par une section de convoyeur à bande (9) formant un corridor d'une longueur au moins égale à la longueur maximale d'un objet plat, et qui déplace les objets plats sur chant par friction sur une face en chevauchement régulier l'un par rapport au suivant, selon ladite direction de transfert (B),
**en ce que** ledit moyen de retenue (13) est prévu face au moyen de dépilage (10),
**en ce que** ledit moyen de dépilage (10) comprend une bande perforée (11) déplacée à haute vitesse et qui coopère avec deux buses d'aspiration (12) alimentées à travers des électrovannes et qui sont alignées selon ladite seconde direction de transfert (B) pour exercer sur une face d'objet plat faisant face à la bande (11) une première force d'attraction (FA) orientée perpendiculairement à ladite seconde direction de transfert (B) pour le plaquer contre ladite bande (11),
**en ce que** ledit moyen de retenue (13) comprend deux buses d'aspiration (13) qui font face respectivement auxdites deux buses (12) du moyen de dépilage et qui sont alimentées à travers des électrovannes pour exercer une seconde force d'attraction (FR) opposée et sensiblement coaxiale à ladite première force d'attraction (FA), la seconde force d'attraction exercée par lesdites buses (13) du moyen de retenue étant inférieure à celle exercée par lesdites buses (12) du moyen de dépilage,
**en ce qu'**un premier capteur de passage (14) est placé entre lesdites buses (12) du moyen de dépilage et un second capteur de passage (14) est placé en aval desdites buses (12) du moyen de dépilage suivant ladite direction de transfert (B) pour actionner en aspiration la buse (12) du moyen de dépilage et la buse (13) du moyen de retenue les plus en amont selon ladite direction de transfert (B) quand le passage d'un objet plat est détecté par ledit premier capteur (14) ce qui fait qu'elles exercent en même temps deux forces d'attraction opposées, et ensuite les buses (12, 13) en opposition du moyen de dépilage et du moyen de retenue les plus en aval selon ladite direction de transfert (B) quand le passage de l'objet plat est détecté par ledit deuxième capteur (14) tandis que l'aspiration de la buse (12) du moyen de dépilage la plus en amont est stoppée.

2. Dispositif selon la revendication 1, **caractérisé en ce que** ledit moyen de retenue (13) est agencé pour exercer ladite force de retenue (FR) de manière discontinue.

3. Dispositif selon la revendication 1, **caractérisé en ce que** ledit moyen de retenue (13) est monté mobile sur un bras télescopique pour adapter ladite force de retenue (FR) en fonction de l'épaisseur dudit objet plat.

4. Dispositif selon la revendication 1, **caractérisé en ce que** ledit moyen de retenue (13) est un moyen de retenue par friction.

5. Dispositif selon l'une des revendications précédentes, dans lequel ledit moyen de dépilage (10) et ledit moyen de retenue (13) sont couverts par un capot d'insonorisation (17).

6. Dispositif selon l'une des revendications précédentes, **caractérisé en ce que** ledit moyen de séparation (3) est agencé pour positionner plusieurs objets plats adjacents en chevauchement ou en tuilage selon ladite seconde direction de transfert (B).

7. Dispositif selon la revendication 1, **caractérisé en ce que** ladite faible vitesse de déplacement est de l'ordre de 0.5 m/s et ladite haute vitesse de déplacement est de l'ordre de 2.5 m/s.

8. Machine de tri postal, **caractérisé en ce qu'**elle comprend un dispositif d'alimentation en envois postaux selon l'une des revendications précédentes.

## Patentansprüche

1. Vorrichtung zur Versorgung mit flachen Gegenständen, umfassend
ein Versorgungsmagazin (1), in dem flache Gegenstände gestapelt auf einer Kante gemäß einer ersten Förderrichtung (A) verlagert werden,
ein Trennmittel (3) zum Trennen eines vordersten flachen Gegenstands des Stapels von dem Rest des Stapels und zum Antreiben desselben gemäß einer im Wesentlichen zu der ersten Förderrichtung (A) senkrechten zweiten Förderrichtung (B), ein Abstapelmittel (10), das einen im Abstapeln begriffenen, von dem Stapel getrennten flachen Gegenstand übernimmt, um diesen gemäß der zweiten Förderrichtung (B) bis zu einem Eingang eines Förderers zu verbringen, und ein Haltemittel (13), das auf den im Abstapeln begriffenen flachen Gegenstand eine Haltekraft (FR) ausübt, die seiner Verlagerung in Richtung des Förderers entgegengerichtet ist, **dadurch gekennzeichnet,**
**dass** das Trennmittel (3) konische Wälzkörper (7), die gerade an einer Vorderseite des Versorgungsmagazins (1) angeordnet sind, welche mit dem Spiel einer beweglichen Klappe (8) dazu dienen, eine Überlagerung zu realisieren, und ein motorisiertes, perforiertes Band (4), das gemäß der zweiten Förderrichtung (B) entlang eines vertikalen Abdeckteils (5) verlagerbar ist und das mit einer oder mehreren Saugdüse(n) (6) zusammenwirkt zum Verlagern der flachen Gegenstände gemäß der zweiten Förderrichtung (B) bei schwacher Geschwindigkeit, aufweist,
**dass** das Abstapelmittel (10) von dem Trennmittel (3) gemäß der zweiten Förderrichtung (B) durch einen Abschnitt eines Bandförderers (9) getrennt ist, der einen Korridor mit einer Länge, die zumindest gleich der maximalen Länge eines flachen Gegenstands ist, bildet, und der die flachen Gegenstände auf einer Fläche, in regelmäßiger Überlappung des einen mit dem nächsten, durch Reibung gemäß der Förderrichtung (B) verlagert,
**dass** das Haltemittel (13) dem Abstapelmittel (10) gegenüberliegend vorgesehen ist,
**dass** das Abstapelmittel (10) ein perforiertes Band (11) umfasst, das mit hoher Geschwindigkeit verlagerbar ist und das mit zwei mittels Elektroventilen versorgten und entlang der zweiten Förderrichtung (B) angeordneten Saugdüsen (12) zusammenwirkt, um eine senkrecht zu der zweiten Förderrichtung (B) orientierte ersten Anziehungskraft (FA) auf eine Fläche eines dem Band (11) zugekehrten flachen Gegenstands auszuüben, um diesen gegen das Band (11) anzulegen,
**dass** das Haltemittel (13) zwei Saugdüsen (13) umfasst, die jeweils den zwei Düsen (12) des Abstapelmittels zugekehrt sind und die mittels Elektroventilen versorgt werden zum Ausüben einer zweiten Anziehungskraft (FR), die der ersten Anziehungskraft (FA) entgegengesetzt und im Wesentlichen koaxial zu dieser ist, wobei die zweite, durch die Düsen (13) des Haltemittels ausgeübte Anziehungskraft geringer ist als diejenige, die durch die Düsen (12) des Abstapelmittels ausgeübt wird,
**dass** ein erster Durchgangssensor (14) zwischen den Düsen (12) des Abstapelmittels angeordnet ist und ein zweiter Durchgangssensor (14) den Düsen des Abstapelmittels gemäß der Förderrichtung (B) nachgelagert angeordnet ist, um die Düse (12) des Abstapelmittels und die Düse (13) des gemäß der Förderrichtung (B) am weitesten stromaufwärts angeordneten Haltemittels zum Ansaugen zu betätigen, wenn der Durchgang eines flachen Gegenstands durch den ersten Sensor (14) erfasst wird, wodurch diese zur gleichen Zeit zwei entgegengesetzte Anziehungskräfte ausüben, und um anschließend die gemäß der Förderrichtung (B) am weitesten stromabwärts gelegenen Düsen (12, 13), die dem Abstapelmittel gegenüberliegende und die des Haltemittels, zu betätigen, wenn der Durchgang des flachen Gegenstands durch den zweiten Sensor (14) erfasst wird, während das Ansaugen der am weitesten stromaufwärts angeordneten Düse (12) des Abstapelmittels gestoppt wird.

2. Vorrichtung nach Anspruch 1, **dadurch gekennzeichnet, dass** das Haltemittel (13) ausgebildet ist zum Ausüben der Haltekraft (FR) in diskontinuierlicher Weise.

3. Vorrichtung nach Anspruch 1, **dadurch gekennzeichnet, dass** das Haltemittel (13) beweglich auf einem teleskopierbaren Arm montiert ist zum Anpassen der Haltekraft (FR) in Funktion der Dicke des flachen Gegenstands.

4. Vorrichtung nach Anspruch 1, **dadurch gekennzeichnet, dass** das Haltemittel (13) ein Haltemittel durch Reibung ist.

5. Vorrichtung nach einem der vorhergehenden Ansprüche, bei dem das Abstapelmittel (10) und das Haltemittel (13) durch einen schalldämpfenden Deckel (17) bedeckt sind.

6. Vorrichtung nach einem der vorhergehenden Ansprüche, **dadurch gekennzeichnet, dass** das Trennmittel (3) angeordnet ist zum Positionieren mehrerer benachbarter, sich überlappender oder sich überlagernder flacher Gegenstände gemäß der zweiten Förderrichtung (B).

7. Vorrichtung nach Anspruch 1, **dadurch gekennzeichnet, dass** die langsame Verlagerungsgeschwindigkeit in der Größenordnung von 0,5 m/s und die hohe Verlagerungsgeschwindigkeit in der Größenordnung von 2,5 m/s beträgt.

8. Postsortiermaschine, **dadurch gekennzeichnet, dass** sie eine Vorrichtung zum Versorgen mit postalischem Sendungen nach einem der vorhergehenden Ansprüche umfasst.

## Claims

1. A flat-article feed device, comprising a supply magazine (1) in which flat articles are moved in a stack on edge in a first transfer direction (A), a separator means (3) for separating the leading flat article of the stack from the remainder of the stack and for driving it in a second transfer direction (B) that is substantially perpendicular to the first transfer direction (A), a unstacker means (10) that takes a flat article that is being unstacked and that is separated from the stack and bring it in said second transfer direction (B) to an inlet of a conveyor, and a retaining means (13) that exerts a retaining force (FR) on the flat article being unstacked, which force opposes movement of said flat article towards the conveyor, said flat-article feed device being **characterized**
**in that** said separator means (3) comprises conical rollers (7) placed in line in front of the supply magazine (1), and serving, in association with the action of a moving flap (8), to perform a shingling, and a motor-driven perforated belt (4) that is moved in said second transfer direction (B) along a vertical metal sheet (5) and that co-operates with one or more suction nozzles (6) in order to move said flat articles in said second transfer direction (B) at a low speed,
**in that** said unstacker means (10) is separated in said second transfer direction (B) from said separator means (3) by a belt conveyor segment (9) forming a corridor sufficiently long and not less than the maximum length of a flat article, and that it moves the flat articles on edge by friction on one face in uniformly staggered and mutually overlapping manner relative to one another toward said transfer direction (B),
**in that** said retaining means (13) is provided facing the unstacker means (10),
**in that** said unstacker means (10) comprises a perforated belt (11) moved at a high speed and that co-operates with two suction nozzles (12) powered via solenoid valves and which are aligned according to said second transfer direction (B) to exert on a face of flat article facing the belt (11) a first attraction force (FA) oriented perpendicularly to said second transfer direction (B) in order to press it against said belt (11),
**in that** said retaining means (13) comprises two suction nozzles (13) facing respectively to said two nozzles (12) of the unstacker means (10) and which are powered via solenoid valves to exert a second attraction force (FR) oriented in the opposite direction and substantially coaxially to said first attraction force (FA), the second attraction force exerted by said nozzles (13) of the retaining means being less than the force exerted by said nozzles (12) of the unstacker means,
**in that** a first passage sensor (14) is placed between said nozzles (12) of the unstacker means, and a second passage sensor (14) is placed downstream from said nozzles (12) of the unstacker means according to the transfer direction (B) to apply by suction from the nozzle (12) of the unstacker means and from the nozzle (13) of the retaining means that are the most upstream in the transfer direction (B) while the passage of a flat article is detected by said first sensor (14) so that they exert simultaneously two opposite attraction forces, and then nozzles (12; 13) in opposition of unstaker means and retaining means that are the most downstream in said transfer direction (B) while the passage of flat article is detected by said second sensor (14) while the suction of the nozzle (12) of the unstacker means the most upstream is stopped.

2. A device according to claim 1, **characterized in that** said retaining means (13) is arranged to exert said retaining force (FR) in discontinuous manner.

3. A device according to claim 1, **characterized in that** said retaining means (13) is mounted to move on a telescopic arm so as to adapt said retaining force (FR) as a function of the thickness of said flat article.

4. A device according to claim 1, **characterized in that** said retaining means (13) is a friction retaining means.

5. A device according to any preceding claim, in which said unstacker means (10) and said retaining means (13) are covered by a soundproofing cover (17).

6. A device according to any preceding claim, **characterized in that** said separator means (3) is arranged to position a plurality of adjacent flat articles in shingled or mutually overlapping staggered manner in said second transfer direction (B).

7. A device according to claim 1, **characterized in that** said movement of flat articles at low speed is about 0.5 meters per second (m/s) and at high speed is about 2.5 meters per second (m/s).

8. A postal sorting machine, **characterized in that** it includes a flat article feed device according to any preceding claim.
